# EUROPÄISCHE PATENTSCHRIFT

(11) **EP 2 388 516 B1**
(45) Veröffentlichungstag und Bekanntmachung des Hinweises auf die Patenterteilung: **07.10.2020**
(21) Anmeldenummer: 11166670.7
(22) Anmeldetag: 19.05.2011
(51) Int. Cl.: F21V 29/00, H05K 7/20, H01L 23/36, F21V 29/70, F21V 29/73, F21Y 115/10

(54) **Wärmeabführvorrichtung, insbesondere für eine Leuchte**
Heat sink device, in particular for a light
Dispositif d'évacuation de chaleur, notamment pour une lampe

(30) Priorität: 21.05.2010 DE 102010021219; 07.07.2010 DE 102010031066
(43) Veröffentlichungstag der Anmeldung: 23.11.2011
(73) Patentinhaber: Trilux GmbH & Co. KG, 59759 Arnsberg (DE)
(72) Erfinder: Drölle, Alexander, 59846, Sundern (DE)
(74) Vertreter: Lippert Stachow Patentanwälte Rechtsanwälte

(56) Entgegenhaltungen:
- WO-A1-2009/012806
- JP-A- 2003 303 509
- US-A- 3 936 686

## Beschreibung

Die Erfindung betrifft eine Leuchte umfassend eine Wärmeabführvorrichtung mit einem Wärmeabführkörper, welcher einen von einer Innenumfangsfläche begrenzten Raum der Leuchte aufweist, und mit einem Wärmeübertragungskörper, welcher mittelbar und/oder unmittelbar an eine Wärmequelle thermisch ankoppelbar ist, eine Außenumfangsfläche aufweist und von dem Raum aufgenommen ist.

Um Wärme von Wärmequellen abzuführen, werden üblicherweise in Leuchten wärmeleitfähige Körper, beispielsweise aus einem Metall, wie Aluminium, in Anlage gebracht und dadurch miteinander thermisch gekoppelt. Durch die Anlagefläche entsteht eine Schnittstelle, über die die Wärme von einem Körper zum nächsten übergehen kann und damit vom Ort der Wärmeentstehung weggeleitet wird. Aus DE 10 2004 011 974 A1 ist eine derartige Vorrichtung bekannt. Weitere Kühlungsvorrichtungen für Leuchten mit LEDs sind ferner aus DE 10 2004 001 124 B3 und US 2009/0039752 A1 bekannt.

Wärme entsteht in Wärmequellen, wie beispielsweise Lichtquellen dadurch, dass deren Betriebsenergie immer nur zu einem bestimmten Teil in die gewünschte Leistung, zum Beispiel Strahlungsleistung, umgewandelt werden kann, wohingegen ein beträchtlicher Teil als Wärmeenergie abgegeben wird.

Die Effizienz der Wärmeübertragung von in Anlage befindlichen Körpern hängt wesentlich von der tatsächlichen Anlagefläche ab.

Oberflächenrauigkeit beispielsweise führt dazu, dass Anlageflächen gegebenenfalls weitflächig nicht unmittelbar in Kontakt stehen, so dass die Schnittstellenfläche verringert ist und weniger Wärme pro Zeiteinheit übertragen werden kann. Ein dadurch verursachter Wärmerückstau kann jedoch gegebenenfalls bei der Wärmequelle zu unerwünschten Leistungsbeeinträchtigungen führen, im Falle einer Lichtquelle beispielsweise zu einer unvorhergesehenen Änderung der Abstrahlcharakteristik oder einer Verkürzung der Lebensdauer.

Um diesem unerwünschten Effekt vorzubeugen, können die Wärmeleitkörper mit verringerter Oberflächenrauigkeit, also hoher Oberflächengüte, hergestellt werden, wobei dies jedoch den Produktionsaufwand für die entsprechenden Kopplungsflächen erhöht. Alternativ kann die Betriebsleistung der Wärmequelle so weit herabgesenkt werden, dass sich hinsichtlich des durch die verwendete Wärmeabführvorrichtung bereitgestellten Wärmeabführvermögens kein störender Wärmerückstau bildet. Allerdings ist unter diesen Bedingungen die Einsetzbarkeit der Wärmequelle von den bestehenden Wärmeabführbedingungen abhängig, so dass für ein erweitertes Einsatzspektrum das Wärmeabführvermögen verbessert werden müsste. Dies würde einen Praktiker wieder zur Optimierung der Kopplungsflächen führen.

Verschiedene LED Leuchtmittel sind aus der WO 2009/012806 A1, US 3 936 686 A bekannt. Ferner ist eine Leuchte aus der und JP 2003 303509 A bekannt.

Der Erfindung liegt demnach die Aufgabe zu Grunde, eine Leuchte mit einer Wärmeabführvorrichtung vorzusehen, die mit einfachen Mitteln ein erhöhtes Wärmeabführvermögen erzielen kann.
Die Aufgabe wird bei einer Leuchte mit einer Wärmeabführvorrichtung nach dem Oberbegriff des Patentanspruchs 1 dadurch gelöst, dass der Wärmeübertragungskörper einen veränderbaren Außenumfang aufweist , derart, dass bei einer Vergrößerung des Außenumfangs wenigstens abschnittsweise eine druckbeaufschlagte Kopplung der Innenumfangsfläche mit der Außenumfangsfläche herstellbar ist und dass der Wärmeübertragungskörper einen Kraftumlenkungsmechanismus aufweist, mittels dem eine Außenumfangsänderung erzeugbar ist.

Die Erfindung beruht auf der überraschenden Erkenntnis, dass sich die thermische Ankopplung zweier wärmeleitfähiger Körper verbessern lässt, indem eine druckbeaufschlagte Anlage zwischen den Kopplungsflächen hergestellt wird, weil durch die Ausübung des Druckes Oberflächenungenauigkeiten unter Ausnutzung der inhärenten Elastizität der Materialien, aus denen die Körper gefertigt sind, wenigstens teilweise kompensiert werden können. Mit dieser Maßnahme entsteht eine großflächigere effektive Kopplung der Körper, die das Wärmeabführvermögen erhöht. Ein hoher durch die Herstellung einer bestimmten anspruchsvollen Oberflächengüte bedingter Produktionsaufwand lässt sich damit vermeiden. Vielmehr sind durch die druckbeaufschlagte Kopplung auch in Standardprozessen hergestellte Körper für eine effiziente Wärmeabfuhr geeignet. Überdies wird durch diese Ausgestaltung das Einsatzspektrum von Standardkörpern erweitert.

Der Innenumfang des Wärmeabführkörpers und der Außenumfang des Wärmeübertragungskörpers können aneinander angepasst sein. Der Wärmeabführkörper und der im Betrieb mit der Wärmequelle thermisch gekoppelte Wärmeübertragungskörper können demnach auch vor einer Vergrößerung des Außenumfangs -quasi im Ruhezustand des Wärmeübertragungskörpers- mit der Innenumfangsfläche und der Außenumfangsfläche aneinander anliegen und somit ein gewisses Maß an thermischer Ankopplung aufweisen, wobei jedoch die Kopplungseffizienz in dieser Konfiguration grundsätzlich noch nicht ausgereizt ist. Mit der Vergrößerung des Außenumfangs des Wärmeübertragungskörpers wird die druckbeaufschlagte, die effektive Kopplungsfläche vergrößernde Ankopplung hergestellt und die gewünschte Erhöhung des Wärmeabführvermögens erzielt.

Der Wärmeübertragungskörper kann unmittelbar mit der Wärmequelle thermisch gekoppelt sein, in dem Sinne, dass der Wärmeübertragungskörper wenigstens abschnittsweise in unmittelbarem Kontakt mit der Wärmequelle steht. Auf diese Weise wird eine hohe Wärmeabführeffizienz erreicht, bei dem wegen der geringen Zahl an Schnittstellen wenig Verlustwärme auf dem Wärmeabführweg auftritt.

Es ist auch möglich, den Wärmeübertragungs körper mittelbar mit der Wärmequelle thermisch zu koppeln, indem wenigstens ein Zwischenübertragungskörper zwischen dem Wärmeübertragungskörper und der Wärmequelle angeordnet wird, wobei der Wärmeabführweg dann von der Wärmequelle über den Zwischenübertragungskörper und den Wärmeübertragungskörper führt. Damit kann eine erhöhte räumliche Flexibilität erzielt werden, die insbesondere vorteilhaft ist, wenn der Außenumfang des Wärmeübertragungskörpers zur Herstellung der druckbeaufschlagten Anlage der Außenumfangsfläche an der Innenumfangsfläche des Wärmeabführkörpers verändert wird.

Es sind auch Kombinationen der zuvor genannten Ausgestaltungen möglich, beispielsweise dass der Wärmeübertragungskörper abschnittsweise unmittelbar mit der Wärmequelle thermisch gekoppelt ist und weiterhin mit anderen Abschnitten mittelbar - also über einen oder auch mehrere Zwischenübertragungskörper - mit der Wärmequelle thermisch gekoppelt ist. Auf diese Weise kann die räumliche Flexibilität dort eingerichtet werden, wo sie besonders vorteilhaft ist, und die Wärmeabführeffizienz dort optimiert werden, wo räumliche Flexibilität von untergeordneter Bedeutung ist.

Vorteilhafter Weise ist der Wärmeabführkörper als eine den Wärmeübertragungskörper wenigstens teilweise umgebende Struktur ausgebildet. Denn so kann die abzuführende Wärme von ihrem Ort der Entstehung verteilt und über eine große Fläche bzw. an ein großes Volumen abgegeben werden, so dass unerwünschte Wärmerückkopplungen mit den Elementen der Wärmeabführvorrichtung gemindert oder vollständig vermieden werden.

Zu diesem Zweck kann der Wärmeabführkörper hohlzylinderförmig gestaltet sein, wobei die Innenumfangsfläche durch die Zylinderinnenwand gebildet wird. Auf diese Weise wird mit der Zylinderinnenfläche eine große Anlagefläche für die Außenumfangsfläche des Wärmeübertragungskörpers und damit einhergehend ein hohes Wärmeabführpotenzial geschaffen. Überdies lässt sich eine hohlzylinderförmige Anordnung ohne Schwierigkeiten in viele technische Applikationen integrieren, zum Beispiel Leuchtvorrichtungen.

In einer vorteilhaften Ausführungsform der Wärmeabführvorrichtung kann der Wärmeübertragungskörper ein Ringbogensegment aufweisen. Das Ringbogensegment erstreckt sich vorzugsweise über einen Winkelabschnitt von mehr als 180°, um über die Außenumfangsfläche eine möglichst effiziente Wärmeübertragung auf den Wärmeabführkörper zu erreichen. Das Ringbogensegment ist bevorzugt aus einem elastischen Material, um den Außenumfang in der gewünschten Weise - und reversibel - verändern zu können.

Es ist auch möglich, dass der Wärmeübertragungskörper zwei oder mehr gelenkig verbundene Ringbogensegmente aufweist. Diese Ausführungsform gewährleistet eine einfache und flexible Möglichkeit, den Außenumfang des Wärmeübertragungskörpers zu vergrößern. Durch die gelenkige Verbindung der einzelnen Segmente kann sichergestellt werden, dass sich bei einer Vergrößerung des Außenumfangs keine unerwünscht hohen Spannungen in dem Wärmeübertragungskörper aufbauen. Stattdessen kann die zur Umfangsänderung aufgewandte Energie wenigstens teilweise in eine Änderung des jeweiligen Gelenkzustands umgewandelt werden und beugt somit verfrühter Materialermüdung vor. Die Ringbogensegmente weisen vorzugsweise eine laterale Fläche auf, welche den jeweiligen Anteil an der Außenumfangsfläche des Wärmeübertragungskörpers als Ganzes repräsentiert und in der Kontur vorzugsweise derart ausgelegt ist, dass sie sich ohne größeren Kraftaufwand mit der Innenumfangsfläche des Wärmeabführkörpers in, insbesondere auch druckbeaufschlagte, Anlage bringen lässt,.

In einer vorteilhaften Ausgestaltung verjüngen sich die Enden des Ringbogensegments oder der Ringbogensegmente radial einwärts. Mit dieser Form entsteht zwischen den Enden des Ringbogensegments oder der Ringbogensegmente des Wärmeübertragungskörpers und dem Wärmeabführkörper ein Manövrierraum, der insbesondere ein unerwünschtes Anecken oder Verkanten der Enden des Ringbogensegments oder der Ringbogensegmente an der Innenumfangsfläche des Wärmeabführkörpers zu verhindern hilft. Dies ist insbesondere nützlich, wenn Wärmeübertragungskörper und Wärmeabführkörper relativ zueinander bewegt werden, beispielsweise wenn der Außenumfang des Wärmeübertragungskörpers verändert oder der Wärmeübertragungskörper in dem Raum des Wärmeabführkörpers - z. B. zum Einführen oder Entfernen - bewegt wird.

Die einander gegenüberliegenden Enden des Ringbogensegments oder der Ringbogensegmente lassen sich derart aneinander anpassen, dass sie sich gegeneinander verschieben lassen und einander überlappen können. Mit dieser Ausgestaltung wird insbesondere die Möglichkeit geschaffen, durch ein Zusammenschieben der Enden des Ringbogensegments oder der Ringbogensegmente im überlappenden Zustand eine Außenumfangsverringerung zu erreichen. Dadurch lässt sich der Wärmeübertragungskörper mit den derart herbeigeführten geringeren äußeren Abmessungen leichter in dem gegebenenfalls beengten Raum des Wärmeabführkörpers manövrieren - z. B. beim Einführen oder Herausnehmen. Auf diese Weise wird insbesondere die Handhabung der Wärmeabführvorrichtung erleichtert.

Es ist möglich, den Wärmeübertragungskörper mit einem Kraftumlenkungsmechanismus auszubilden, mittels dem eine Außenumfangsänderung erzeugbar ist. Mit dieser Maßnahme lässt sich insbesondere eine effiziente Raumausnutzung erreichen, denn die zur Umfangsänderung des Wärmeübertragungskörpers erforderliche Kraft kann in einer Richtung ausgeübt werden, die nicht notwendigerweise der Richtung der Umfangsänderung als beabsichtigter Wirkung entspricht. Die entsprechend vorzusehenden Einrichtungen zur Kraftausübung lassen sich in der Wärmeabführvorrichtung freier anordnen, weil weniger konstruktionsbedingte Zwänge bestehen. Dieses ermöglicht insbesondere die Einsetzbarkeit der Wärmeabführvorrichtung in einem weiten Spektrum von technischen Applikationen.

Der Kraftumlenkungsmechanismus kann eine gegenüber der Erstreckungsebene des Wärmeübertragungskörpers geneigte Fläche aufweisen, die mit einem, insbesondere stiftförmigen Aktor wechselwirkt. Die Neigung der Fläche relativ zur Stellrichtung des Aktors bedingt die Eigenschaften des Kraftumlenkungsmechanismus. Bei kleinem Winkel (etwa unter 45°) zwischen der geneigten Fläche und der Stellrichtung wird ein langer Stellweg des Aktors in einen vergleichsweise kleine Änderungsgröße des Außenumfangs umgewandelt. Dies hat den Vorteil einer hohen Stabilität der Wechselwirkung zwischen Aktor und geneigter Fläche bei der Verstellung. Bei großem Winkel (etwa über 45°) zwischen der geneigten Fläche und der Stellrichtung verhält es sich im Wesentlichen umgekehrt, wobei der Aktor zur Erzielung einer großen Umfangsänderung nur geringe Stellwege abfahren muss -jedoch mit einem etwas erhöhten Instabilitätsrisiko. Als Aktoren kommen sowohl handbetätigte, beispielsweise Schrauben, als auch automatisierte, zum Beispiel Schrittmotoren, in Betracht.

Zur Verbesserung der thermischen Ankopplung ist es möglich, die Innenumfangsfläche und/oder die Außenumfangsfläche wenigstens abschnittsweise mit einer thermisch leitfähigen Substanz zu versehen. Auf diese Weise können Oberflächenungenauigkeiten der Innenumfangsfläche und/oder Außenumfangsfläche, die bei Anlage der beiden Flächen zu einer Verringerung der effektiven Kopplungsfläche beitragen, wenigstens teilweise weiter kompensiert werden.

Eine besonders vorteilhafte Verwendung findet eine wie zuvor beschriebene Wärmeabführvorrichtung in einer Leuchte, deren Leuchtmittel, insbesondere eine lichtemittierende Diode (LED), als Wärmequelle fungierend mit dem Wärmeübertragungskörper mittelbar und/oder unmittelbar thermisch gekoppelt ist.

Es gibt vielfältige Möglichkeiten, die erfindungsgemäße Wärmeabführvorrichtung auszugestalten und weiterzubilden. Im Folgenden wird die Erfindung an Hand eines Ausführungsbeispiels in der beigefügten Zeichnung näher erläutert. In der Zeichnung zeigen:
- Fig. 1: eine Leuchte mit einer LED als Lichtquelle und einer Wärmeabführvorrichtung gemäß der Erfindung im Querschnitt,
- Fig. 2: einen Wärmeübertragungskörper gemäß einem Aspekt der Wärmeabführvorrichtung nach der vorliegenden Erfindung in Draufsicht,
- Fig. 3: den Wärmeübertragungskörper aus Fig. 2 in dem Raum eines Wärmeabführkörpers in einer Seitenansicht,
- Fig. 4: eine ähnliche Ansicht des Wärmeübertragungskörpers aus Fig. 2, und
- Fig. 5a, b,: den Wärmeübertragungskörper aus Fig. 2 in verschiedenen Positionen der einander gegenüberliegenden Enden der Ringbogensegmente zueinander.

Figur 1 zeigt eine Leuchte 2, in deren Mitte eine LED 4 als Licht- und Wärmequelle angeordnet ist. Die LED 4 ist thermisch an einen Zwischenübertragungskörper 5 gekoppelt, der an einen Wärmeübertragungskörper 6 thermisch gekoppelt ist, der wiederum - wie in Zusammenhang mit Figur 2 näher beschrieben -aus zwei gelenkig verbundenen Ringbogensegmenten 6a, 6b ausgebildet ist. Der Wärmeübertragungskörper 6, der Zwischenübertragungskörper 5 und die LED 4 sind in einem Raum 8 aufgenommen, der von der Innenumfangsfläche 10 eines als Hohlzylinder ausgeführten Wärmeabführkörpers 12 begrenzt ist.

Der Innenumfang des Wärmeabführkörpers 12 und der Außenumfang des Wärmeübertragungskörpers 6 sind annähernd aneinander angepasst und liegen wenigstens abschnittsweise aneinander an, so dass eine thermische Kopplung zwischen den beiden Körpern 6, 12 besteht, welche der Wärmeabführung dient.

Figur 2 zeigt den Wärmeübertragungskörper 6 aus Figur 1 in einer Draufsicht. Die anderen in Figur 1 gezeigten Elemente sind in dieser Darstellung der Übersichtlichkeit halber weggelassen. Lediglich die die Innenumfangsfläche 10 repräsentierende Innenkontur des Wärmeabführkörpers ist als äußerer Kreis 14 angedeutet.

Der Wärmeübertragungskörper 6 besteht in diesem Beispiel aus zwei Ringbogensegmenten 6a, 6b, die entsprechend zusammengefügt annähernd die Kontur eines Rings ergeben und somit jeweils etwa einen halben Ringumfang umspannen. An den einen Enden 16 sind die Ringbogensegmente 6a, 6b gelenkig miteinander verbunden, wobei die vorliegend nicht näher dargestellte Verbindung eine Drehung um eine Drehachse 20 zueinander aber keine Verschiebung erlaubt.

Um die beiden Segmente 6a, 6b an den anderen Enden 16' miteinander zu verbinden, sind diese mit aneinander angepassten und überlappungsfähigen Endplättchen 18a, 18b ausgebildet (siehe Figur 3). In diesem Beispiel mündet das Ende des einen Segments 6b in einem flachen, gegenüber dem restlichen Ringbogensegment verdünnten zentralen Plättchen 18b, wohingegen das diesem Ende gegenüberliegende Ende des anderen Ringbogensegments 6a in zwei voneinander beabstandeten (quasi bifurkativ ausgebildeten) Endplättchen 18a ausläuft, die derart angeordnet sind, dass die Ausdehnung des Ringbogensegments 6a senkrecht zu der Erstreckungsebene desselben erhalten bleibt. Der Abstand dieser bifurkativen Endplättchen 18a ist derart bemessen, dass sie zwischen sich das einzelne verdünnte zentrale Plättchen 18b des ersten Ringbogensegments 6b aufnehmen können und dann sandwichartig umschließen - wie dargestellt.

Die sandwichartig überlappenden Enden 16' der Ringbogensegmente 6a, 6b sind demnach im Gegensatz zu den gelenkig verbundenen Enden 16 derart miteinander verbunden, dass eine Verschiebung zueinander möglich ist, welche dann auch mit einer Änderung des Außenumfangs des Wärmeübertragungskörpers 6 als Ganzes einhergeht.

Die Stirnfläche des zentralen Endplättchens 18b weist in diesem Beispiel eine Fläche 20 auf, die gegenüber der Erstreckungsebene des Wärmeübertragungskörpers 6 -folglich auch den Erstreckungsebenen der einzelnen Ringbogensegmente6a, 6b geneigt ist (siehe vergrößerte Darstellung im Kreis in Figur 3).

In diesem Ausführungsbeispiel ist in einem der bifurkativen Endplättchen 18a an der entsprechenden Stelle, an dem im Zustand der Verbindung der Ringbogensegmente 6a, 6b -wenn der Wärmeübertragungskörper 6 von dem Raum 8 in dem Wärmeabführkörper 12 aufgenommen ist -die geneigte Fläche 20 zu liegen kommt, einen Gewindebohrung vorgesehen, in welche eine Schraube 22 als annähernd stiftförmiger Aktor ein- und ausgeschraubt werden kann. Die Stirnfläche 24 des Schraubenstifts 26 stößt dabei an die geneigte Fläche 20 (siehe vergrößerte Darstellung im Kreis), so dass es vom Einschraubzustand der Schraube 22 abhängt, wie weit die geneigte Fläche 20 in eine in der Erstreckungsebene des Wärmeübertragungskörpers 6 liegende Richtung (siehe Doppelpfeil 30) bewegt wird. Mit anderen Worten gleitet die Schraube 22 beim Einschrauben an der geneigten Fläche 20 entlang und drückt diese nach außen, so dass ein Vorspannungszustand erzeugt wird, wohingegen die Schraube 22 beim Herausschrauben Platz freimacht, wodurch die beiden miteinander verbundenen Ringbogensegmente6a, 6b den Vorspannungszustand verlassen, zumindest aber die Vorspannungsstärke durch entsprechendes Nachgeben verringern können.

Auf diese Weise wirken die geneigte Fläche 20 und der als Schraube 22 ausgebildete annähernd stiftförmige Aktor als Kraftumlenkungsmechanismus, bei dem ein von der Schraube 22 abgefahrener Stellweg senkrecht zur Erstreckungsebene des Wärmeübertragungskörpers 6 in einen Stellweg der Enden 16' der Ringbogensegmente 6a, 6b in der Erstreckungsebene umgewandelt wird. Dies vereinfacht die Zugänglichkeit des Aktors, der auch von Hand betätigt werden kann, um den Vorspannungszustand oder mit anderen Worten die Außenumfangsänderung und damit einhergehend die druckbeaufschlagte Kopplung der Innenumfangsfläche 10 und der Außenumfangsfläche 28 (siehe Figur 2) zu bewirken oder aufzuheben.

Auf diese Weise kann der Außenumfang des Wärmeübertragungskörpers 6 durch eine einfache Verstellung der Schraube 22 verändert werden. Dadurch lässt sich eine druckbeaufschlagte Kopplung der Innenumfangsfläche 10 mit der Außenumfangsfläche 28 erzielen, die gegebenenfalls vorhandene Oberflächenungenauigkeiten kompensiert. Auf diese Weise wird die effektive Kopplungsfläche zwischen dem Wärmeübertragungskörper 6 und dem Wärmeabführkörper 12 und damit einhergehend das Wärmeabführvermögen der gesamten Wärmeabführvorrichtung in vorteilhafter Weise erhöht.

In Figur 4 ist die radial einwärtige Verjüngung der Enden 16, 16' der Ringbogensegmente 6a, 6b zu erkennen, durch die ein Manövrierraum zwischen den Enden 16, 16' und der Innenumfangsfläche 10 des Wärmeabführkörpers 12 geschaffen wird. Dieser Manövrierraum hilft insbesondere, ein Anecken oder Verkanten zu verhindern. Diese Verjüngung kann dadurch erreicht werden, dass der Krümmungsradius der Außenkontur des Ringbogensegments 6a, 6b an dessen Ende 16, 16' gegenüber dem Ursprungskrümmungsradius verringert wird. Die Verringerung des Krümmungsradius an den Enden 16, 16' kann zwischen 10% und 30% betragen, im gezeigten Beispiel sind es etwa 18%.

Figur 5a zeigt einen Wärmeabführkörper 12, welcher einen von der Innenumfangsfläche 10 definierten Raum 8 und eine damit verbundene lichte Weite aufweist. Diese lichte Weite ist an einer Stelle durch eine struktur- oder konstruktionsbedingte radial einwärtige Auswölbung verengt (Abmessung E). Die einander gegenüberliegenden Enden 16' der Ringbogensegmente 6a, 6b überlappen einander nur geringfügig, sodass der Außenumfang des Wärmeübertragungskörpers 6, mithin dessen Umfangsabmessung U in diesem Zustand zu groß ist, als dass der Wärmeübertragungskörper 6 in den Wärmeabführkörper 12 über die Verengung E hinaus eingeführt werden könnte.

Figur 5b zeigt weiterführend einen anderen Überlappungszustand der einander gegenüberliegenden Enden 16' der Ringbogensegmente 6a, 6b, in dem die Enden 16' weiter zusammengeschoben sind (in Richtung des Pfeils 30 in Figur 5a). Dadurch wird die Abmessung des Außenumfangs U* in einer Richtung so verringert, dass der Wärmeübertragungskörper 6 über die Engstelle E hinaus in den Wärmeabführkörper 12 eingeführt, bzw. aus diesem entfernt werden kann. Nachdem die Engstelle E überwunden ist, kann der Überlappungszustand der Enden 16' wieder verändert werden, beispielsweise um eine vergrößerte Anlagefläche der Außenumfangsfläche des Wärmeübertragungskörpers 6 mit der Innenumfangsfläche 10 des Wärmeabführkörpers 12 herbeizuführen. Der Umfang des Wärmeübertragungskörpers 6 kann demnach vergrößert werden, um eine druckbeaufschlagte Anlage zu schaffen, und auch wenigstens partiell verringert werden, um die Handhabbarkeit des Wärmeübertragungskörpers 6 in dem Wärmeabführkörper 12 zu verbessern.

## Patentansprüche

1. Leuchte (2) umfassend eine Wärmeabführvorrichtung mit einem Wärmeabführkörper (12), welcher einen von einer Innenumfangsfläche (10) begrenzten Raum (8) der Leuchte (2) aufweist, und mit einem Wärmeübertragungskörper (6), welcher mittelbar und/oder unmittelbar an eine Wärmequelle (4) thermisch ankoppelbar ist, eine Außenumfangsfläche (28) aufweist und von dem Raum (8) aufgenommen ist, **dadurch gekennzeichnet, dass** der Wärmeübertragungskörper (6) einen veränderbaren Außenumfang aufweist, derart, dass bei einer Vergrößerung des Außenumfangs wenigstens abschnittsweise eine druckbeaufschlagte Kopplung der Innenumfangsfläche (10) mit der Außenumfangsfläche (28) herstellbar ist und dass der Wärmeübertragungskörper (6) einen Kraftumlenkungsmechanismus aufweist, mittels dem eine Außenumfangsänderung erzeugbar ist.

2. Leuchte(2) nach Anspruch 1, **dadurch gekennzeichnet, dass** der Wärmeabführkörper (12) hohlzylinderförmig ist, wobei die Innenumfangsfläche (10) durch die Zylinderinnenwand gebildet ist.

3. Leuchte (2) nach Anspruch 1 oder 2, **dadurch gekennzeichnet, dass** der Wärmeübertragungskörper (6) ein Ringbogensegment oder zwei oder mehr gelenkig verbundene Ringbogensegmente (6a, 6b) aufweist.

4. Leuchte (2) nach Anspruch 3, **dadurch gekennzeichnet, dass** die Enden (16, 16') des Ringbogensegments oder der Ringbogensegmente (6a, 6b) sich radial einwärts verjüngen.

5. Leuchte (2) nach Anspruch 3 oder 4, **dadurch gekennzeichnet, dass** die einander gegenüberliegenden Enden (16, 16') des Ringbogensegments oder der Ringbogensegmente (6a, 6b) derart aneinander angepasst sind, dass sie sich gegeneinander verschieben lassen und einander überlappen können.

6. Leuchte (2) nach einem der Ansprüche 1 bis 5, **dadurch gekennzeichnet, dass** der Kraftumlenkungsmechanismus eine gegenüber der Erstreckungsebene des Wärmeübertragungskörpers (6) geneigte Fläche (20) aufweist, die mit einem, insbesondere stiftförmigen, Aktor (22) wechselwirkt.

7. Leuchte (2) nach einem der Ansprüche 1 bis 6, **dadurch gekennzeichnet, dass** die Innenumfangsfläche (10) und/oder die Außenumfangsfläche (28) wenigstens abschnittsweise mit einer thermisch leitfähigen Substanz versehen ist.

8. Leuchte (2) nach einem der Ansprüche 1 bis 7, wobei das Leuchtmittel der Leuchte (2) als Wärmequelle mit dem Wärmeübertragungskörper (6) mittelbar und/oder unmittelbar thermisch gekoppelt ist.

## Claims

1. Lamp (2) comprising a heat dissipation device with a heat dissipation body (12), which has a space (8) of the lamp (2) bounded by an inner peripheral surface (10), and with a heat transfer body (6) that can be thermally coupled indirectly and/or directly to a heat source (4), has an outer peripheral surface (28) and is accommodated by the space (8), **characterized in that** the heat transfer body (6) has a variable outer circumference in such a way that when the outer circumference is enlarged, a pressure-loaded coupling of the inner circumferential surface (10) to the outer circumferential surface (28) can be established at least in sections, and that the heat transfer body (6) has a force deflection mechanism by means of which a change in the outer circumference can be produced.

2. Lamp (2) according to claim 1, **characterized in that** the heat dissipation body (12) is hollow cylindrical, the inner peripheral surface (10) being formed by the inner wall of the cylinder.

3. Lamp (2) according to claim 1 or 2, **characterized in that** the heat transfer body (6) comprises one annular arc-shaped segment or two or more annular arc-shaped segments (6a, 6b) articulated to one another.

4. Lamp (2) according to claim 3, **characterized in that** the ends (16, 16') of the annular arc-shaped segment or annular arc-shaped segments (6a, 6b) are tapered radially inwardly.

5. Lamp (2) according to claim 3 or 4, **characterized in that** the opposite ends (16, 16') of the annular arc-shaped segment or segments (6a, 6b) are adapted to each other in such a way that they can be displaced relative to each other and can overlap each other.

6. Lamp (2) according to one of claims 1 to 5, **characterized in that** the force deflection mechanism has a surface (20) which is inclined relative to the plane of extension of the heat transfer body (6) and which interacts with a particularly pin-shaped actor (22).

7. Lamp (2) according to one of claims 1 to 6, **characterized in that** the inner peripheral surface (10) and/or the outer peripheral surface (28) are provided with a thermally conductive substance at least in sections.

8. Lamp (2) according to one of claims 1 to 7, wherein the illuminant of the lamp (2) is directly or indirectly thermally coupled to the heat transfer body (6) as a heat source.

## Revendications

1. Luminaire (2) comprenant un dispositif de dissipation de chaleur avec un corps de dissipation de chaleur (12), qui présente un espace (8) du luminaire (2) délimité par une surface périphérique intérieure (10), et avec un corps de transmission de chaleur (6), qui peut être couplé thermiquement directement et/ou indirectement à une source de chaleur (4), présente une surface périphérique extérieure (28) et est reçu par l'espace (8), **caractérisé en ce que** le corps de transmission de chaleur (6) est pourvu d'un élément de transmission de chaleur (6) présente une circonférence extérieure variable de telle sorte que, lorsque la circonférence extérieure est agrandie, un accouplement sous pression de la surface circonférentielle intérieure (10) avec la surface circonférentielle extérieure (28) peut être établi au moins par sections, et **en ce que** le corps de transmission de chaleur (6) présente un mécanisme de déviation des forces au moyen duquel une modification de la circonférence extérieure peut être produite.

2. Luminaire (2) selon la revendication 1, **caractérisé en ce que** le corps de dissipation de chaleur (12) est de forme cylindrique creuse, la surface périphérique intérieure (10) étant formée par la paroi intérieure du cylindre.

3. Luminaire (2) selon la revendication 1 ou 2, **caractérisé en ce que** le corps de transmission de chaleur (6) comprend un segment d'arc annulaire ou deux ou plusieurs segments d'arc annulaires (6a, 6b) reliés de manière articulée.

4. Luminaire (2) selon la revendication 3, **caractérisée en ce que** les extrémités (16, 16') du ou des segments d'arc annulaire (6a, 6b) se rétrécissent radialement vers l'intérieur.

5. Luminaire (2) selon la revendication 3 ou 4, **caractérisée en ce que** les extrémités opposées (16, 16') du ou des segments d'arc (6a, 6b) sont adaptées l'une à l'autre de telle sorte qu'elles peuvent être déplacées l'une par rapport à l'autre et peuvent se chevaucher.

6. Luminaire (2) selon l'une des revendications 1 à 5, **caractérisé en ce que** le mécanisme de déviation des forces présente une surface (20) qui est inclinée par rapport au plan d'extension du corps de transmission de chaleur (6) et qui interagit avec un acteur (22), notamment en forme de tige.

7. Luminaire (2) selon l'une des revendications 1 à 6, **caractérisé en ce que** la surface circonférentielle intérieure (10) et/ou la surface circonférentielle extérieure (28) est pourvue, au moins par sections, d'une substance thermiquement conductrice.

8. Luminaire (2) selon l'une des revendications 1 à 7, dans lequel le moyen d'éclairage du luminaire (2) est couplée thermiquement directement et/ou indirectement au corps de transmission de chaleur (6) en tant que source de chaleur.
